# DEMANDE DE BREVET EUROPEEN

(11) **EP 1 749 955 A1**
(43) Date de publication de la demande: **07.02.2007**
(21) Numéro de dépôt: 05300650.8
(22) Date de dépôt: 03.08.2005
(51) Int. Cl.: E05B 45/00, G08B 13/14

(54) **Détecteur lasso verrouillable pour système antivol**

(71) Demandeur: S.A.A.A. SAS SYSTEMES D'AUTOMATISMES D'ALARMES AUTOMATIQUES, 28320 Gallardon (FR)
(72) Inventeur: Gresset, Eric, 28300 Jouy (FR); Billiard, Jean-Pierre, 28110 Luce (FR)
(74) Mandataire: Catherine, Alain

(57) **Abrégé**

L'invention concerne un système à boucle antivol filaire comportant un détecteur, un câble électrique (2) et une semelle (10), le système permettant de serrer le câble (2) autour d'une partie d'un objet à protéger, le câble (2) étant relié à une première de ses deux extrémités au détecteur, le détecteur pouvant être fixé d'une manière amovible sur la semelle (10) et permettant de détecter au moins les états de fixation ou de non-fixation du détecteur sur la semelle (10), les états étant transmis par le câble (2) caractérisé en ce que la boucle du câble (2) est obtenue par au moins un passage entre le détecteur et la semelle (10) d'une portion dudit câble pris en sandwich entre le détecteur et la semelle (10) et en ce que le système comporte en outre un moyen de blocage unidirectionnel (15,16,17) du câble (2) afin de permettre le serrage dudit câble (2) tout en empêchant son desserrage lorsque le détecteur est fixé sur la semelle.

## Description

La présente invention qui concerne un détecteur lasso verrouillable ainsi qu'une semelle et un câble adaptés a des utilisations principalement dans le domaine de la sécurité contre le vol de marchandises.

On connaît des systèmes de sécurité de type filaire avec des détecteurs disposés sur des objets à protéger. Ces détecteurs sont reliés par des câbles électriques à des répartiteurs et/ou des centrales d'alarmes selon le degré de sophistication de l'installation. On peut citer par exemple les dispositifs décrits dans les demandes FR-2594164, FR-2752636, FR-2803585, FR-2810773, FR-2810774, EP-0963939, EP 0885578, WO03/042944 et FR-2863394.

Si en général la fixation des détecteurs sur les objets est faite par collage, il est des cas où cela n'est pas souhaitable ou pas possible. On doit donc faire appel à des adaptateurs qui sont en général spécifiques des objets à protéger.

II reste toutefois des objets dont la protection ne peut pas être assurée de cette manière et on peut avoir recours à une fixation indirecte en faisant une boucle du câble serrée autour d'une partie amincie de l'objet à protéger (ou passée en boucle à travers un orifice dudit objet) d'une manière telle qu'une alarme se déclenche lorsque l'on essaye de retirer la boucle. C'est dans ce contexte que l'invention qui s'apparente à un détecteur lasso verrouillable est mise en oeuvre sous forme d'un système à boucle filaire électrique dont le câble électrique est pris en sandwich entre un détecteur à une extrémité du câble et une semelle où il peut être bloqué (verrouillé). Un tel système permet d'assurer la sécurité de l'objet en empêchant le desserrage de la boucle tant que le détecteur est en place sur la semelle, le câble formant une boucle en passant entre le détecteur et la semelle.

Ainsi, l'invention concerne un système à boucle antivol filaire comportant un détecteur, un câble électrique et une semelle, le système permettant de serrer le câble autour d'une partie d'un objet à protéger, le câble électrique étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble.

Selon l'invention, la boucle du câble est obtenue par au moins un passage entre le détecteur et la semelle d'une portion dudit câble pris en sandwich entre le détecteur et la semelle et en ce que le système comporte en outre un moyen de blocage unidirectionnel du câble afin de permettre le serrage dudit câble tout en empêchant son desserrage lorsque le détecteur est fixé sur la semelle.

Dans divers modes de mise en oeuvre de l'invention qui peut être déclinée de diverses manières, les moyens suivants pouvant être combinés selon toutes les possibilités techniquement possibles, sont employés :
* détecteur à gorge(s) *
   - le détecteur comporte au moins une gorge de passage du câble sur sa surface en relation avec la semelle,
   - le moyen de blocage unidirectionnel comporte une partie dentée en regard de la gorge et venant en appui sur le câble lorsque le détecteur est fixé sur la semelle,
   - la partie dentée comporte au moins une dent dont l'orientation (par exemple inclinée vers la direction dans laquelle on peut tirer le fil pour serrage) et/ou la forme (par exemple triangulaire rectangle permet au câble de glisser lorsqu'il est tiré pour serrage) font que la/les dents mordent dans le câble lors d'une tentative de desserrage, le câble étant sensiblement lisse,
   - la partie dentée comporte au moins une dent venant dans une partie crantée complémentaire du câble, le câble étant cranté en surface et la/les dents et la partie crantée ayant des orientations telles que le serrage est possible mais pas le desserrage lorsque le détecteur est fixé sur la semelle,
   - la/les dents sont sur une partie de bras élastique (tend à venir en appui contre le câble) de la semelle,
   - le moyen de blocage unidirectionnel comporte une pièce rapportée sur le détecteur et escamotable de la gorge pour mise en place du câble ou son retrait, (la pièce rapportée vient donc se placer entre le détecteur et la semelle)
   - la pièce rapportée est disposée dans un enfoncement du détecteur, (afin que le détecteur présente une structure sensiblement semblable à celle d'un détecteur traditionnel, sans gorge)
   - la/les dents sont sur une partie de bras élastique (tend à venir en appui contre le câble) de la pièce rapportée,
   - la/les dents sont sur une partie de bras élastique (tend à venir en appui contre le câble) de paroi de la gorge, la fixation du détecteur sur la semelle entraînant, directement ou par l'intermédiaire de la pièce rapportée, l'appui du câble dans la gorge contre les dents, (par appui/poussée sur le câble)
   - la/les dents sont sur une partie de bras élastique (tend à venir en appui contre le câble) de paroi de la gorge, la fixation du détecteur sur la semelle entraînant, directement ou par l'intermédiaire de la pièce rapportée, l'appui des dents du bras contre le câble, (par appui/poussée du bras, par exemple une came de la semelle ou de la pièce rapportée poussant le bras contre le câble)
* semelle à gorge(s) *
   - la semelle comporte vers sa surface en relation avec le détecteur au moins une gorge de passage du câble,
   - le moyen de blocage unidirectionnel comporte une partie dentée en regard de la gorge et venant en appui sur le câble lorsque le détecteur est fixé sur la semelle,
   - la partie dentée comporte au moins une dent dont l'orientation (par exemple inclinée vers la direction dans laquelle on peut tirer le fil pour serrage) et/ou la forme (par exemple triangulaire rectangle permet au câble de glisser lorsqu'il est tiré pour serrage) font que la/les dents mordent dans le câble lors d'une tentative de desserrage, le câble étant sensiblement lisse,
   - la partie dentée comporte au moins une dent venant dans une partie crantée complémentaire du câble, le câble étant cranté en surface et la/les dents et la partie crantée ayant des orientations telles que le serrage est possible mais pas le desserrage lorsque le détecteur est fixé sur la semelle,
   - la/les dents sont sur une partie de bras élastique (tend à venir en appui contre le câble) du détecteur,
   - le moyen de blocage unidirectionnel comporte une pièce rapportée sur la semelle et escamotable de la gorge pour mise en place du câble ou son retrait, (la pièce rapportée vient donc se placer entre le détecteur et la semelle),
   - la pièce rapportée est disposée dans un enfoncement de la semelle, (afin que la semelle présente une structure sensiblement semblable à celle d'une semelle traditionnelle sans gorge),
   - la/les dents sont sur une partie de bras élastique (tend à venir en appui contre le câble) de la pièce rapportée,
   - la/les dents sont sur une partie de bras élastique (tend à venir en appui contre le câble) de paroi de la gorge, la fixation du détecteur sur la semelle entraînant, directement ou par l'intermédiaire de la pièce rapportée, l'appui du câble dans la gorge contre les dents,
   - la/les dents sont sur une partie de bras élastique (tend à venir en appui contre le câble) de paroi de la gorge, la fixation du détecteur sur la semelle entraînant, directement ou par l'intermédiaire de la pièce rapportée, l'appui des dents du bras contre le câble, (par appui/poussée du bras, par exemple une came du détecteur ou de la pièce rapportée poussant le bras contre le câble),
   - la boucle est comprise entre le détecteur et la portion de câble prise en sandwich, la semelle ne comportant qu'un passage de câble,
   - la boucle est comprise entre deux portions de câble prises en sandwich, la semelle comportant deux passages de câble avec chacun son moyen de blocage unidirectionnel.

L'invention concerne également une semelle pour un système à boucle antivol filaire comportant un détecteur, un câble électrique et ladite semelle, le système permettant de serrer le câble autour d'une partie d'un objet à protéger, le câble étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble, et dans laquelle, avec le système ayant l'une ou plusieurs des caractéristiques précédemment listées, la boucle du câble est obtenue par au moins un passage entre le détecteur et la semelle d'une portion dudit câble pris en sandwich entre le détecteur et la semelle et le système comporte en outre un moyen de blocage unidirectionnel du câble afin de permettre le serrage dudit câble tout en empêchant son desserrage lorsque le détecteur est fixé sur la semelle.

L'invention concerne également un câble électrique pour un système à boucle antivol filaire comportant un détecteur, ledit câble et une semelle, le système permettant de serrer le câble autour d'une partie d'un objet à protéger, le câble étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble, dans laquelle avec le système ayant l'une ou plusieurs des caractéristiques précédemment listées, la boucle du câble est obtenue par au moins un passage entre le détecteur et la semelle d'une portion dudit câble pris en sandwich entre le détecteur et la semelle et que le système comporte en outre un moyen de blocage unidirectionnel du câble afin de permettre le serrage dudit câble tout en empêchant son desserrage lorsque le détecteur est fixé sur la semelle et le câble est cranté en surface.

Ainsi l'invention peut être mise en oeuvre de plusieurs manières dont deux principales selon que le câble passe préférentiellement par la semelle ou par le détecteur. Une troisième possibilité est la mise en oeuvre d'une pièce rapportée qui assure le passage du câble et qui est disposée entre la semelle et le détecteur. En ce qui concerne le moyen de blocage unidirectionnel avec sa partie dentée en regard de la gorge, elle est de préférence vers une extrémité d'un bras élastique tendant à rentrer dans la gorge et donc à appuyer sur le câble lorsque celui-ci est en place, le bras étant soit sur la semelle, soit sur le détecteur, soit sur la pièce rapportée selon la configuration de gorge (le bras peut même être sur l'élément qui comporte la gorge). Enfin dans d'autres variantes, la gorge peut être partagée entre la semelle et/ou le détecteur et/ou la pièce rapportée (en hauteur et/ou sur sa longueur : passe d'un des éléments à l'autre).

L'invention présente l'avantage, dans le cas où la semelle est à gorge(s) et le fil classique (fil lisse), de pouvoir utiliser au maximum de composants traditionnels : détecteur et câble, les modifications ne concernent alors que la semelle qui est alors spécifique de l'application au serrage d'objet par le câble. L'utilisateur final du système peut donc utiliser le fil et les détecteurs qu'il possède. Le système à boucle avec double passage du câble entre le détecteur et la semelle présente l'avantage de ne pas mettre sous contrainte de tirage de câble le détecteur par rapport au système à boucle avec un seul passage de câble entre le détecteur et la semelle. En effet, dans ce dernier cas, l'extrémité de la boucle opposée à la portion prise en sandwich entre le détecteur et la semelle, correspond au détecteur et toute traction de cette extrémité entraîne donc une contrainte sur le détecteur qui peut entraîner un détachement du détecteur de sa semelle et donc la génération d'une alarme alors qu'il peut ne s'agir que d'une manipulation un peu brutale de l'objet. De plus et de préférence, contrairement aux dispositifs type serre fil qui sont à usage unique une fois serrés et ne permettent pas un repositionnement, le système permet la réutilisation de ses éléments et un repositionnement, il suffit pour cela de démonter le détecteur de la semelle et l'éventuelle pièce rapportée.

La présente invention va maintenant être exemplifiée par la description qui suit, sans en être pour autant limitée, et en relation avec :
les Figures 1 à 4 qui représentent des vues en éclaté selon plusieurs directions d'un exemple de système selon l'invention mais sans son détecteur et
la Figure 5 une vue de dessus du système précédent toujours sans son détecteur avec les Figures 5A vue latérale et 5AA en coupe A-A latérale et les Figures 5B vue frontale et 5BB coupe B-B frontale.

L'exemple de système 1 sans détecteur (omis sur les dessins pour faciliter la visualisation des éléments) et représenté sur les Figures est du type à commande à glissière permettant le déblocage d'un câble 2 passé en boucle et faisant donc deux passages dans le système et du type à semelle 10 fermée : un couvercle 11 s'interposant entre le détecteur et la semelle. Le câble 2 passe dans deux guides 20 de câble réalisés dans la semelle et sous forme de goulottes ou canaux divergents.

Un socle 3 est fixé sur le couvercle 11. Le socle 3 comporte des ergots 31 traversant le couvercle 11 et qui peuvent être fondus/soudés sur le couvercle à leurs extrémités (les éléments sont en matière plastique) ou qui y sont collés. Les ergots permettent un placement précis du socle sur le couvercle et la coïncidence d'ouvertures oblongues 30 du socle et 12 du couvercle 11. Dans une variante, les ergots 31 sont omis et le socle 2 collé sur le couvercle 11. Le socle 3 est destiné à recevoir, fixé d'une manière amovible, un détecteur avec doigt de détection en regard d'une ouverture oblongue 30 du socle 3. Le détecteur permet de masquer l'ouverture oblongue 30 du socle qui est elle-même en regard d'une ouverture oblongue 12 de même disposition réalisée dans le couvercle 11 et qui donne accès à un doigt de manoeuvre 18 d'un curseur 16 pouvant de déplacer en translation dans la semelle 10 entre les deux câbles 2.

Le curseur 16 permet de déplacer une pièce dentée 15 qui comporte des dents 17 pouvant mordre dans le câble selon sa position, les deux passages de câble 2 étant divergents. Dans une variante, le curseur 16 et la pièce dentée 15 sont une seule et même pièce. Des crêtes 19, 19' destinées à circuler dans une gorge du couvercle pour celle du haut 19 et une gorge de la semelle 10 pour celle du bas 19' permettent le guidage de la pièce dentée 15. Le curseur dispose vers le bas d'une semblable crête de guidage, le guidage vers le haut étant assuré par le doigt de manoeuvre 18 circulant dans l'ouverture oblongue 12 du couvercle. Un ressort 14 permet de ramener la pièce dentée 15 et le curseur dans une position de blocage du câble, c'est-à-dire vers une position où les deux passages de câble 2 sont plus resserrés.

Pour contrer l'action du ressort et débloquer le câble, il est nécessaire d'enlever le détecteur, ce qui provoque une détection, et d'agir sur le doigt de manoeuvre 18 du curseur 16 pour contrer le ressort 14, les dents 17 s'éloignant des deux passages de câble.

De préférence, le système est livré monté avec le câble formant la boucle avec double passage et le couvercle 11 fixé, non démontable par exemple par collage ou soudage, sur la semelle 10, des ergots 13 s'engageant dans des orifices correspondant de la semelle.

On comprend que les moyens de montage mis en oeuvre, ergots et orifices sont un exemple de réalisation et que leurs dispositions respectives peuvent être modifiées sans sortir du cadre de l'invention. Par ailleurs, il est également possible de mettre en oeuvre cet exemple de système avec un seul passage de câble, l'extrémité de boucle étant le détecteur (une des goulottes 20 est alors sans câble).

## Revendications

1. Système à boucle antivol filaire comportant un détecteur, un câble électrique et une semelle, le système permettant de serrer le câble autour d'une partie d'un objet à protéger, le câble étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble,
**caractérisé en ce que** la boucle du câble est obtenue par au moins un passage entre le détecteur et la semelle d'une portion dudit câble pris en sandwich entre le détecteur et la semelle et **en ce que** le système comporte en outre un moyen de blocage unidirectionnel du câble afin de permettre le serrage dudit câble tout en empêchant son desserrage lorsque le détecteur est fixé sur la semelle.

2. Système selon la revendication 1, **caractérisé en ce que** la semelle comporte vers sa surface en relation avec le détecteur au moins une gorge de passage du câble

3. Système selon la revendication 2, **caractérisé en ce que** le moyen de blocage unidirectionnel comporte une partie dentée en regard de la gorge et venant en appui sur le câble lorsque le détecteur est fixé sur la semelle.

4. Système selon la revendication 3, **caractérisé en ce que** la partie dentée comporte au moins une dent dont l'orientation et/ou la forme font que la/les dents mordent dans le câble lors d'une tentative de desserrage, le câble étant sensiblement lisse.

5. Système selon la revendication 3, **caractérisé en ce que** la partie dentée comporte au moins une dent venant dans une partie crantée complémentaire du câble, le câble étant cranté en surface et la/les dents et la partie crantée ayant des orientations telles que le serrage est possible mais pas le desserrage lorsque le détecteur est fixé sur la semelle.

6. Système selon l'une quelconque des revendications précédentes, **caractérisé en ce que** le moyen de blocage unidirectionnel comporte une pièce rapportée sur la semelle et escamotable de la gorge pour mise en place du câble ou son retrait.

7. Système selon la revendication 6, **caractérisé en ce que** la/les dents sont sur une partie de bras élastique de la pièce rapportée.

8. Système selon la revendication 3, 4, 5 ou 6, **caractérisé en ce que** la/les dents sont sur une partie de bras élastique de paroi de la gorge, la fixation du détecteur sur la semelle entraînant, directement ou par l'intermédiaire de la pièce rapportée, l'appui du câble dans la gorge contre les dents.

9. Système selon l'une quelconque des revendications précédentes, **caractérisé en ce que** la boucle est comprise entre le détecteur et la portion de câble prise en sandwich, la semelle ne comportant qu'un passage de câble.

10. Système selon l'une quelconque des revendications 1 à 8, **caractérisé en ce que** la boucle est comprise entre deux portions de câble prises en sandwich, la semelle comportant deux passages de câble avec chacun son moyen de blocage unidirectionnel.

11. Semelle pour un système à boucle antivol filaire comportant un détecteur, un câble électrique et ladite semelle, le système permettant de serrer le câble autour d'une partie d'un objet à protéger, le câble étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble, **caractérisé en ce que** dans le système de l'une quelconque des revendications précédentes, la boucle du câble est obtenue par au moins un passage entre le détecteur et la semelle d'une portion dudit câble pris en sandwich entre le détecteur et la semelle et que le système comporte en outre un moyen de blocage unidirectionnel du câble afin de permettre le serrage dudit câble tout en empêchant son desserrage lorsque le détecteur est fixé sur la semelle.

12. Câble électrique pour un système à boucle antivol filaire comportant un détecteur, ledit câble et une semelle, le système permettant de serrer le câble autour d'une partie d'un objet à protéger, le câble étant relié à une première de ses deux extrémités au détecteur, le détecteur pouvant être fixé d'une manière amovible sur la semelle et permettant de détecter au moins les états de fixation ou de non-fixation du détecteur sur la semelle, les états étant transmis par le câble, **caractérisé en ce que** dans le système de la revendication 5, la boucle du câble est obtenue par au moins un passage entre le détecteur et la semelle d'une portion dudit câble pris en sandwich entre le détecteur et la semelle et que le système comporte en outre un moyen de blocage unidirectionnel du câble afin de permettre le serrage dudit câble tout en empêchant son desserrage lorsque le détecteur est fixé sur la semelle et **en ce que** le câble est cranté en surface
